# EUROPÄISCHE PATENTANMELDUNG

(11) **EP 0 068 254 A1**
(43) Veröffentlichungstag der Anmeldung: **05.01.1983**
(21) Anmeldenummer: 82105161.2
(22) Anmeldetag: 13.06.1982
(51) Int. Cl.: B67D 5/58

(54) **Vorrichtung zur Überwachung des Förderstroms beim Einfüllen von Flüssigkeiten in Behälter, insbesondere von Heizöl sowie Benzin- und Dieselkraftstoff in stationäre Tanks**

(30) Priorität: 24.06.1981 DE 3124797
(71) Anmelder: Krause, Joachim, D-4600 Dortmund 15 (DE)
(72) Erfinder: Krause, Joachim, D-4600 Dortmund 15 (DE)
(74) Vertreter: König, Reimar, Dr.-Ing.

(57) **Zusammenfassung**

Eine Vorrichtung zur Überwachung des Förderstroms beim Einfüllen von Flüssigkeiten in Behälter, insbesondere beim Einpumpen von 01 in einen Öltank über eine Schlauchleitung von einem Tankwagen aus, wird vorzugsweise in der Zuleitung (3) des Oltanks angeordnet und vom Olstrom durchflossen. An einer Austrittsöffnung (5) eines Gefäßes (1) der Vorrichtung ist ein normalerweise in der Offenstellung stehendes Absperrorgan (11) angebracht, das durch eine von einem Steuergerät (19) gesteuerte Betätigungsvorrichtung (6) geschlossen wird, sobald statt 01 Luft durch das Gefäß (1) gefördert wird. Erst wenn wieder Öl in das Gefäß (1) strömt, schaltet das Steuergerät (19) die Betätigungsvorrichtung (6) wieder um, die ihrerseits das Absperrorgan (11) in die Offenstellung zurückbringt.

## Beschreibung

Die Erfindung betrifft eine Vorrichtung zur Überwachung des Förderstroms beim Einfüllen von Flüssigkeiten in Behälter, insbesondere von Heizöl sowie Benzin- und Dieselkraftstoff in stationäre Tanks, beispielsweise über eine Schlauchleitung von einem Tankwagen aus.

Beim Einfüllen von Flüssigkeiten in Behälter können unbemerkt Störungen auftreten, die vor allem die Art der Zusammensetzung der geförderten Flüssigkeit betreffen, wie im folgenden am Beispiel der Vorgänge beim Einfüllen von Heizöl, im folgenden kurz öl genannt, in vorzugsweise stationäre öltanks erläutert wird, ohne daß die Erfindung damit auf diesen speziellen Verwendungszweck beschränkt werden soll.

Beim Einfüllen von öl in den öltank eines Abnehmers wird der Berechnung der Liefermenge die Mengenanzeige der Durchflußmengenmeßarmatur im Tankwagen zugrundegelegt. Obwohl diese Meßarmaturen auch behördlicherseits ständig kontrolliert sowie auf ihre Funktionsfähigkeit überwacht werden und obwohl diese Armaturen plombiert sind, hat sich gezeigt, daß die dem Endabnehmer in Rechnung gestellte ölmenge in zahlreichen Fällen nicht mit der tatsächlichen Liefermenge übereinstimmt.

Die Ursachen für solche _{M}engendifferenzen, die ohne weiteres in beachtlichen Größenordnungen von beispielsweise 10 - 15% liegen können, sind vielfältiger Art. Neben reinen technischen Störungen, die erst bei der nächsten Kontrolle festgestellt und behoben werden, sind auch Methoden bekannt geworden, die es gestatten, eine Tankwagenmeßarmatur innerhalb weniger Minuten ohne Verletzung der vorhandenen Plomben so zu manipulieren, daß nach Leerwerden einer von mehreren Kammern, über die ein Tankwagen gewöhnlich verfügt, beliebig viel Luft mittels der vorhandenen Pumpe durch die Meßarmatur, also auch durch das Zählwerk geschickt werden kann und hierdurch dem Endabnehmer wesentlich weniger Öl geliefert und seinem öltank zugeführt wird, als das Zählwerk anzeigt und ausdruckt.

Für den Endabnehmer ist es daher zweckmäßig, sich vor derartigen Verlusten durch technisches Versagen oder durch Manipulation der Tankwagenmeßarmatur zu schützen.

Hiervon ausgehend besteht die Aufgabe der Erfindung darin, eine Vorrichtung zu schaffen, mit der das Einfüllen von Flüssigkeiten in Behälter überwacht und insbesondere das Einfüllen von Luft statt öl in den Öltank in einfacher Weise sowie sicher verhindert werden kann.

Die erfindungsgemäße Lösung sieht für das Einfüllen von Flüssigkeiten in Behälter vor, daß eine den Förderstrom oder einen Teilstrom hiervon in den Behälter führende Zuleitung mit einem auf Störungen im Förderstrom bzw. Teilstrom, insbesondere auf Änderungen der Art der geförderten Flüssigkeit reagierenden Steuergerät versehen ist, das mit einer Meldevorrichtung und/oder mit einem Absperrorgan zur Unterbrechung des Förderstroms verbunden ist.

Der Erfindung liegt somit die Erkenntnis und das Prinzip zugrunde, die gewünschte Überwachung und die Gewährleistung eines störungsfreien Einfüllvorgangs durch die Verwendung der vorgenannten Vorrichtung herbeizuführen, die möglichst in Behälternähe, von Unbefugten nicht erreichbar, in der zum Behälter führenden Zuleitung angeordnet wird und dazu ausgebildet ist, die Art der geförderten Flüssigkeit beim Einfüllen derselben in den Behälter auf ihrem Weg durch die Zuleitung zu überwachen. Die eigentliche Überwachung übernimmt ein Steuergerät, das reagiert, sobald Änderungen in der Art der geförderten Flüssigkeit auftreten, beispielsweise wenn statt Öl Luft gefördert wird. In einem solchen Störfall betätigt das an beliebiger Stelle der Zuleitung, gegebenenfalls auch unmittelbar an deren Einmündung am Behälter, aber zweckmäßig möglichst weit am äußeren Ende der Zuleitung zwecks frühzeitiger Meldung angeordnete Steuergerät entweder eine Meldevorrichtung oder ein Absperrorgan oder beides. Bei Betätigung einer Meldevorrichtung wird die Störung optisch oder akustisch signalisiert, so daß die Bedienungsperson oder die Überwachungsperson die Unter- - brechung des Förderstroms veranlassen kann. Bei Betätigung des Absperrorgans wird der Förderstrom durch die Vorrichtung selbsttätig unterbrochen und die Störung sowie die Unterbrechung auch signalisiert, wenn gleichzeitig die Meldevorrichtung betätigt wird.

Auf diese einfache und sichere Weise kann ein Endabnehmer beim Einfüllen von öl in einen öltank davor geschützt werden, daß neben öl auch Luft durch das Zählwerk am Tankwagen und von dort durch die Zuleitung in den öltank strömt, aber die Gesamtmenge aus Luft und öl als ölliefermenge im Zählwerk ausgedruckt und dem Abnehmer in Rechnung gestellt wird.

Die Betätigung des entweder in der Nähe des Steuergeräts oder auch entfernt hiervon, je nach den örtlichen Gegebenheiten, in der Zuleitung angeordneten Absperrorgans muß beim Auftreten eines Störfalls zuerst die Ursache beseitigt werden, ehe die öllieferung fortgesetzt werden kann,da andernfalls das Steuergerät erneut reagiert und den Förderstrom sofort wieder unterbricht. Es genügt also nicht die bloße Öffnung des Absperrorgans. Insofern bildet ein unmittelbar vom Steuergerät betätigtes Absperrorgan ein wirksameres Mittel zur Verhinderung des Andauerns einer Störung als die bloße Betätigung einer Meldevorrichtung.

Die Ausbildung des'auf die Art der geförderten Flüssigkeit reagierenden Teils des Steuergeräts ist von den physikalischen Eigenschaften der Flüssigkeit, deren Förderung zu überwachen ist, abhängig sowie darüberhinaus von den Umständen der möglichen Störungen. In der Mehrzahl der Fälle wird die Ausnutzung des spezifischen Gewichts der zu fördernden Flüssigkeit eine einfache Ausbildung dieses Teils zulassen, beispielsweise als Schwimmer, dessen Lageveränderung bei einer Änderung des spezifischen Gewichts der zu fördernden_{"}Flüssigkeit das Steuergerät aktiviert. Andererseits kann auch die Viskosität als Meßgröße für den Registrier- bzw. Sensorteil des Steuergeräts benutzt werden. Insofern gibt es in Abhängigkeit von der Art der geförderten Flüssigkeit aber auch bei ein- und derselben Flüssigkeit verschiedene Wege für die praktische Verwirklichung der erfindungsgemäßen Lösung bei der Ausbildung des Steuergeräts.

Vorzugsweise und unter besonderer Berücksichtigung der beim Einfüllen von öl in einen Behälter vorliegenden Verhältnisse ist jedoch in Weiterbildung der Erfindung vorgesehen, daß in der Zuleitung oder an deren Einmündung in den Behälter ein mit einer Eintrittsöffnung und einer Austrittsöffnung für den Förderstrom versehenes Gefäß angeordnet ist, in dem das Steuergerät untergebracht ist, mit dem das im Störfall die Eintrittsöffnung oder die Austrittsöffnung verschließende Absperrorgan steuerbar ist. Die Unterbringung des Steuergeräts und des Absperrorgans in einem Gefäß, das in die Zuleitung oder unmittelbar an deren Einmündung am Behälter angebracht ist, gewährleistet einen sicheren Schutz der einzelnen Funktionsteile der Vorrichtung und läßt in der Regel einen leichten Einbau sowie eine einfache Wartung und Kontrolle zu. Das Gefäß und dessen Befestigung kann beispielsweise gegen unbefugtes öffnen plombiert werden.

Vorzugsweise ist der Schließteil des Absperrorgans mit einer durch den Gefäßinnendruck beaufschlagbaren Betätigungsvorrichtung und diese wiederum derart mit dem Steuergerät verbunden, daß das Steuergerät die Druckbeaufschlagung der Betätigungsvorrichtung in Abhängigkeit von der Art der zu fördernden Flüssigkeit beeinflußt.

Bei dieser Ausgestaltung der Erfindung erfolgt der Antrieb einer Betätigungsvorrichtung für das Absperrorgan durch den im Gefäß herrschenden Druck, überwiegend durch den beim Pumpen erzeugten und im Gefäß durch dessen Querschnittserweiterung gegenüber der Zuleitung erhöhten statischen Druck, wobei die Druckbeaufschlagung der Betätigungsvorrichtung durch das Steuergerät beeinflußt wird. Dieses registriert die Art der Förderflüssigkeit, um hiervon ausgehend den Gefäßinnendruck derart auf die Betätigungsvorrichtung einwirken zu lassen, daß die Betätigungsvorrichtung das Absperrorgan offenhält, solange öl durch die Schutzvorrichtung hindurchgefördert wird, jedoch in die Schließstellung bringt, sobald statt öl überwiegend Luft durch das Gefäß strömt.

Für die Ausnutzung des Gefäßinnendrucks als Arbeitsmedium zum öffnen und Schließen des Absperrorgans sind verschiedene konstruktive Lösungen denkbar. Kostengünstig und einfach herstellbar sowie im Betrieb sicher wirkend ist eine Schutzvorrichtung, bei der die Betätigungsvorrichtung aus einem einseitig druckdurchlässigen Zylinder, insbesondere Membranzylinder, und einem in diesem verschiebbaren Kolben oder einer entsprechend bewegbaren und mit dem Schließteil des Absperrorgans verbundenen sowie auf einer Außenseite stets durch den Gefäßinnendruck beaufschlagbaren Membran besteht, die rück- bzw. innenseitig in Abhängigkeit von dem durch die Art der Flüssigkeit im Gefäß bestimmten Betriebszustand des Steuergeräts entweder, nämlich bei Öldurchsatz, einem niedrigen Druck, beispielsweise über eine Entlüftungsleitung dem Öltankinnendruck, oder, nämlich im Störfall, beispielsweise bei Luftdurchsatz, einem höheren Druck, vorzugsweise ebenfalls dem Gefäßinnendruck, ausgesetzt ist.

Bei dieser Konstruktion wird der Schließteil des Absperrorgans mit einer in einem Membranzylinder bewegbaren Membran verbunden und diese auf einer Seite (außenseitig) im wesentlichen nur dem Gefäßinnendruck zum Offenhalten der Austrittsöffnung ausgesetzt, solange das Steuergerät bei ungestörtem Betrieb nur öldurchsatz registriert. Sobald jedoch Luft durch das Gefäß strömt, geht das Steuergerät in einen anderen Betriebszustand über, in dem der Gefäßinnendruck auch auf die andere Seite der Membran (rück- bzw. innenseitig) voll zur Einwirkung kommt und dadurch eine Membranbewegung mit der Folge, daß die Austrittsöffnung durch den Schließteil des Absperrorgans verschlossen wird, ausgelöst wird. Damit die Schließ- und auch die öffnungsbewegung des Absperrorgans zuverlässig entsprechend dem Betriebszustand des Steuergeräts erfolgt, sind die vom Gefäßinnendruck erfaßten außen- und innenseitigen Flächen der Membran entsprechend zu bemessen. Ferner ist naturgemäß zu beachten, daß bei den meisten Konstruktionen im Falle eines flächenhaft gestalteten Schließteils auch auf diesen der Gefäßinnendruck zur Einwirkung kommt. Um eine zuverlässige Betätigungskraft zum Verschließen der Austrittsöffnung des Gefäßes herbeizuführen, ist es je nach Größe der außen- bzw. innenseitigen Flächen der Membran notwendig oder zweckmäßig, die Schließbewegung der Membran durch die Wirkung einer Druckfeder zu unterstützen, die beim öffnen des Absperrorgans und der damit verbundenen Bewegung der Membran entsprechend zusammengedrückt wird, wenn der Gefäßinnendruck nur auf.einer Seite der Membran wirkt und auf der anderen Seite über eine Entlüftungsleitung zwischen dem öltank und dem Membranzylinder nur der öltankinnendruck herrscht.

Es hat sich als zweckmäßig erwiesen, daß das Steuergerät ein Schwimmerventil aufweist, dessen Schwimmer für die Förderflüssigkeit im Gefäß und für den Gefäßinnendruck derart zugänglich ist, daß das Schwimmerventil bei normalem öldurchsatz eine öffnung einer Leitung verschließt, die zur innenseitigen Beaufschlagung der Membran in den Zylinder geführt ist, und diese öffnung freigibt, sobald ein leichteres Medium, beispielsweise Luft, gefördert wird.

Auch diese Ausbildung und Wirkungsweise der Steuervorrichtung trägt wiederum zur Sicherheit der Betriebsweise. der Vorrichtung sowie zu deren einfachem Aufbau bei. Durch ein einfaches Schwimmerventil wird der Rück- bzw. Innenseite der Membran der Gefäßinnendruck-zugeführt, um so die Austrittsöffnung des Gefäßes durch das Absperrorgan verschließen zu lassen, und um umgekehrt einen ungestörten Durchfluß des ölstroms zu gewährleisten, indem der Schwimmer das Schwimmerventil, wenn das Gefäß mit öl gefüllt ist, verschließt, um so den Gefäßinnendruck von der Rück- bzw. Innenseite der Membran fernzuhalten mit der Folge, daß der einseitig auf die Membran wirkende Gefäßinnendruck das Absperrorgan in der Offenstellung festhält.

Das Gefäß weist ferner zweckmäßig eine weitere Entlüftungsleitung im oberen Teil des Gefäßes auf, die im Notfall, gegebenenfalls auch zu Beginn des öleinfüllvorgangs, benutzt wird.

Ein Ausführungsbeispiel der Erfindung wird nachstehend mit Bezug auf die Zeichnung näher erläutert. In den Zeichnungen zeigen:
Fig. 1 einen schematischen Querschnitt einer Vorrichtung bei öldurchsatz;
Fig. 2 eine ähnliche Darstellung der Vorrichtung wie in Fig. 1, jedoch in der Stellung bei Luftdurchsatz.

Ein aus Kunststoff oder Metall bestehendes Gefäß 1 mit einem abnehmbaren aber zweckmäßig verschließbaren oberen Deckel 2 ist in Fig. 1 und 2 in seiner vorzugsweise vertikalen Gebrauchslage dargestellt, und zwar als von vornherein oder nachträglich eingefügter Bestandteil einer aus Rohrmaterial bestehenden Zuleitung 3, die zum Einfüllen von Heizöl in einen nicht dargestellten öltank dient. Im Falle nachträglicher Einfügung wird die Zuleitung 3 an geeigneter möglichst in Nähe des Öltanks gelegener sowie für den Abnehmer selbst zugänglicher aber für Unbefugte möglichst nicht erreichbarer Stelle unterbrochen. Die beiden entstehenden Enden werden vorzugsweise mit einem Außengewinde versehen und mit üblichen Anschlußarmaturen an der Wandung des Gefäßes 1 befestigt, um eine zweckmäßig höhergelegene Eintrittsöffnung 4 und eine am Boden des Gefäßes 1 angeordnete Austrittsöffnung 5 zu bilden.

Mittels nicht dargestellter Streben ist im Gefäß 1 in ausreichender Höhe oberhalb der Austrittsöffnung 5 eine Betätigungsvorrichtung 6 gehalten, die aus einem Membranzylinder 7 etwa in der der Zeichnung entnehmbaren Weise ausgebildet und mit einer flexiblen Membran 8, ebenfalls etwa wie dargestellt, versehen ist. An der Unterseite ist der Membranzylinder 7 über öffnungen 9 mit dem Innenraum des Gefäßes 1 verbunden. Die durch die Membran 8 im Membranzylinder 7 gebildete obere Kammer 7a steht über eine Entlüftungsleitung 10 vorzugsweise mit dem nicht dargestellten öltank des Abnehmers in Verbindung.

Zweckmäßig unterhalb der Betätigungsvorrichtung 6 befindet sich ein Absperrorgan 11, das aus einem die Austrittsöffnung 5 bildenden Sitz 12 und einem plattenförmigen Schließteil 13 besteht, von dem sich rückseitig eine Stange 14 als Verbindung zur Betätigungsvorrichtung 6 nach oben erstreckt. Eine Befestigung 16 des oberen Endes der Stange 14 mittels die mittlere Membranfläche zwischen sich aufnehmenden Platten ist schematisch in der Zeichnung dargestellt. Ebenso ist eine Führung 15 für eine sichere Axialbewegung der Stange 14 zwischen einer Offen- und einer Schließstellung des Absperrorgans 11 angedeutet. Schließlich befindet sich zwischen der Membran 8 und der oberen Wandung des Membranzylinders 7 eine in Fig. 1 in zusammengedrückter Lage dargestellte Druckfeder 17.

Von der oberen Kammer 7a des Membranzylinders 7 führt eine Leitung 18, beispielsweise aus einem Rohrkrümmer bestehend zu einem Steuergerät 19, das entweder von der Leitung 18 selbst oder über nicht dargestellte Streben in geeigneter Lage im Gefäß 1 gehalten ist. Wesentlicher Teil des Steuergeräts 19 ist ein Schwimmerventil 20, mit dessen Schwimmer 20a eine im Steuergerät 19 angeordnete Öffnung 21 der Leitung 18 freigegeben bzw. verschlossen werden kann. Der Schwimmer 20a ist über mehrere offene Stellen 22 vom Medium und Druck im Gefäß 1 erreichbar und entsprechend beeinflußbar hinsichtlich seiner Lage im oberen oder unteren Teil des Schwimmerraums 25.

Schließlich ist noch eine Entlüftungsleitung 23 für Notentleerungsfälle oder dergl., ebenfalls im Deckel 2 angeordnet, der Zeichnung schematisch zu entnehmen.

Die Arbeitsweise der Vorrichtung ist wie folgt:
Durch die Eintrittsöffnung 4 über die Zuleitung 3 in die Vorrichtung unter dem Druck der tankwagenseitigen Pumpe einströmendes öl, angedeutet durch Pfeile a, verläßt das Gefäß 1 wieder durch die Austrittsöffnung 5, um hier wieder, dem Zuleitungsverlauf folgend, zum öltank zu strömen. In diesem normalen Betriebszustand wirkt der Gefäßinnendruck in der unteren Kammer 7b auf die Außen-oder Unterseite der Membran 8, veranschaulicht durch Pfeile b, während die andere Membranseite in der oberen Kammer 7a lediglich dem wesentlich geringeren öltankdruck über die Entlüftungsleitung 10 ausgesetzt ist. Denn der Schwimmer 20a des Steuergeräts 19 befindet sich aufgrund der Ölfüllung im Gefäß 1 in seiner oberen Stellung im Schwimmerraum 25, so daß das Schwimmerventil 20 die Öffnung 21 der Leitung 18 verschließt und so der Gefäßinnendruck keinen Zugang zur oberen Kammer 7a hat. Die verhältnismäßig schwache Druckfeder 17 vermag die durch den Gefäßinnendruck an der Unterseite der Membran 8 erzeugte Kraft keinesfalls zu überwinden, so daß das Absperrorgan 11 sicher in seiner Offenstellung gehalten und ein reibungsloser Durchfluß des Öls durch das Gefäß 1 gewährleistet ist, wie durch Pfeile c im Bereich der Austrittsöffnung 5 angedeutet ist.

Sobald ein Störfall eintritt, nämlich beispielsweise im Falle beginnenden Luftdurchsatzes durch das Gefäß 1, reagiert sofort das Steuergerät 19, indem der Schwimmer 20a nunmehr aufgrund des wesentlich geringeren spezifischen Gewichts der Luft in seine in Fig. 2 dargestellte untere Lage im Schwimmerraum 25 verschoben wird. Über die seitlich offenen Stellen 22 am Gehäuse des Schwimmerraums 25 dringt die Luft und mit ihr der Gefäßinnendruck in das Steuergerät 19, wie durch Pfeile d angedeutet, ein und gelangt von hier über die freigegebene öffnung 21, die Leitung 18 in die obere Kammer 7a des Membranzylinders 7. Hierdurch kommt der Gefäßinnendruck an der Ober- und an der Unterseite der Membran 8 zur Einwirkung mit der Folge, daß hieraus etwa gleichgroße Kräfte in entgegengesetzter Richtung einander je nach genauer Bemessung der beaufschlagbaren Membranflächen ganz oder teilweise aufheben. In jedem Falle ist nun die Kraft der Druckfeder 17 groß genug, um die Membran 8 und mit ihr die Stange 14 und das Schließteil 13 nach unten zu führen, bis der Schließteil 13 auf dem Sitz 12 des Absperrorgans 11 aufsetzt und damit die Austrittsöffnung 5 der Rohrzuleitung 3 verschließt. In der Schließstellung wirkt auf die Oberseite des Schließteils 13 zusätzlich der Gefäßinnendruck, angedeutet durch Pfeile e, während sich der Gefäßdruck (Pfeile b sowie d) an beiden Seiten der Membran 8 ganz oder teilweise aufhebt und die Druckfeder 17 eine weitere Haltekraft für die Schließstellung des Absperrorgans 11 ausübt.

Damit ist im Störfall der weitere Durchfluß des geförderten Mediums durch das Gefäß 1 gestoppt, und der Abnehmer kann, ohne daß ihm durch sogenannte "gezählte" Luft, eingefüllt in seinen öltank, Schaden entsteht, der Ursache des Störfalls auf den Grund gehen, ehe der Einfüllvorgang fortgesetzt wird, indem der Abnehmer die Schutzvorrichtung wieder freigibt und der Durchfluß wieder beginnen kann, sofern das geförderte Medium dann Öl ist.

Nach einem Störfall und nach der Beseitigung der Ursache hierfür kann die öleinfüllung wieder aufgenommen werden, nachdem das Gefäß 1 entlüftet worden ist, so daß der ölstand wieder den Schwimmerraum 25 erreicht, damit der Schwimmer 20a wieder seine obere Lage im Schwimmerraum 25 einnehmen und die Leitung 18 gegen den Gefäßinnendruck absperren kann, um den Gegendruck in der oberen Kammer 7a abzubauen, diese über die Entlüftungsleitung 10 zu entlüften, damit der auf die Unterseite der Membran 8 wirkende Gefäßinnendruck das Absperrorgan 11 durch Anheben der Membran 8 in ihre obere Stellung wieder in seine Offenstellung bringen kann. Erst dann ist die Austrittsöffnung 5 wieder für den öldurchfluß freigegeben. Die notwendige Entlüftung der oberen Kammer 7a über die mit dem öltank verbundene Leitung 10 sowie die weitere Entlüftung des Innenraums des Gefäßes 1 über die ebenfalls mit dem öltank verbundene Leitung 23 nimmt je nach Durchmesser der Verbindungsleitungen einige Zeit in Anspruch, bei sehr kleinen Leitungsquerschnitten ohne weiteres bis zu etwa einer halben Stunde. Erst dann kann man nach einem Störfall das Absperrorgan 11 wieder öffnen und den Weg durch das ,Gefäß 1 für den ölstrom wieder freigeben. Bei sehr geringem Leitungsquerschnitt ergibt sich über die Verbindungsleitungen ein Stundendurchsatz von ca. 80 Liter Luft.

Zu Beginn einer öltankfüllung dringt zunächst ein Öl-Luft-Gemisch in das Gefäß 1 ein. Denn obwohl die für den Füllungsvorgang an den stationären abnehmerseitigen Anschlußstutzen anzuschließende Tankwagenschlauchleitung mit öl gefüllt ist, befindet sich in der zum öltank führenden stationären Leitung am Beginn des Befüllungsvorgangs Luft. So ist es zu erklären, daß es zunächst zur Befüllung des Gefäßes 1 mit einem öl- Luft-Gemisch kommt, das allerdings bereits den Schwimmer anheben und damit sehr bald das öffnen des Absperrorgans 11 einleiten kann. Bei ungünstigen Verhältnissen, wenn beispielsweise auch noch eine ansteigende öltankleitung vorhanden ist, wird die Vorrichtung dicht hinter dem Einfüllstutzen angeordnet, damit auch unter diesen Voraussetzungen die Entlüftung des Rohrstücks zwischen dem Einfüllstutzen und der Vorrichtung rasch erfolgt und keine unerwünschte Verzögerung zu Beginn der Befüllung des Öltanks eintritt.

Die Vorrichtung ist nicht nur robust ausgebildet, aus relativ einfachen und widerstandsfähigen sowie langlebigen Bauelementen gebaut, sondern sie ist auch von jeglicher Fremdenergiezufuhr unabhängig und dadurch besonders betriebssicher. Schließlich sei auch erwähnt, daß der Verzicht auf die Benutzung anderweitiger Energiequellen wie elektrischen Strom oder dergleichen die notwendige explosionsgeschützte Ausführung der Vorrichtung schafft.

## Patentansprüche

1. Vorrichtung zur Überwachung des Förderstroms beim Einfüllen von Flüssigkeiten in Behälter, insbesondere von Heizöl sowie Benzin- und Dieselkraftstoff in stationäre Tanks, beispielsweise über eine Schlauchleitung von einem Tankwagen'aus, dadurch gekennzeichnet, daß eine den Förderstrom oder einen Teilstrom hiervon in den Behälter führende Zuleitung (3) mit einem auf Störungen im Förderstrom bzw. Teilstrom, insbesondere auf Änderungen der Art der geförderten Flüssigkeit reagierenden Steuergerät (19) verbunden ist, das mit einer Meldevorrichtung und/oder mit einem Absperrorgan (11) zur Unterbrechung des Förderstroms verbunden ist.

2. Vorrichtung nach Anspruch 1, dadurch gekennzeichnet, daß in der Zuleitung (3) oder an deren Einmündung in den Behälter ein mit einer Eintrittsöffnung (4) und einer Austrittsöffnung (5) für den Förderstrom bzw. Teilstrom versehenes Gefäß (1) angeordnet ist, in dem das Steuergerät (19) untergebracht ist, mit dem das im Störfall die Eintrittsöffnung (4) oder die Austrittsöffnung (5) verschließende Absperrorgan (11) steuerbar ist.

3. Vorrichtung nach Anspruch 2, dadurch gekennzeichnet, daß der Schließteil (13) des Absperrorgans (11) mit einer durch den Gefäßinnendruck beaufschlagbaren Betätigungsvorrichtung (6) und diese wiederum derart mit dem Steuergerät (19) verbunden ist, daß das Steuergerät (19) die Druckbeaufschlagung der Betätigungsvorrichtung (6) in Abhängigkeit von der Art der zu fördernden Flüssigkeit beeinflußt.

4. Vorrichtung nach Anspruch 3, dadurch gekennzeichnet, daß die Betätigungsvorrichtung (6) aus einem einseitig druckdurchlässigen Zylinder oder einem Membranzylinder (7) und einem in diesem verschiebbaren Kolben oder einer entsprechend bewegbaren und mit dem Schließteil (13) des Absperrorgans (11) verbundenen sowie auf einer Außenseite stets durch den Gefäßinnendruck beaufschlagbaren Membran (8) besteht, die rück- bzw. innenseitig in Abhängigkeit von dem durch die Art der Flüssigkeit im Gefäß (1) bestimmten Betriebszustand des Steuergeräts (19) entweder, nämlich beispielsweise bei öldurchsatz, einem niedrigen Druck, beispielsweise über eine Entlüftungsleitung (10) dem öltankinnendruck, oder, nämlich im Störfall, beispielsweise bei Luftdurchsatz, einem höheren Druck, vorzugsweise ebenfalls dem Gefäßinnendruck, ausgesetzt ist.

5. Vorrichtung nach einem oder mehreren der Ansprüche, dadurch gekennzeichnet, daß das Steuergerät (19) ein Schwimmerventil (20) aufweist, dessen Schwimmer (20a) für die geförderte Flüssigkeit und den Druck im Gefäß (1) derart zugänglich ist, daß das Schwimmerventil (20) z.B. bei normalem öldurchsatz eine öffnung (21) einer Leitung (18) verschließt, die zur innenseitigen Beaufschlagung der Membran (8) in den Membranzylinder (7) geführt ist, und diese öffnung (21) freigibt, sobald ein leichteres Medium, beispielsweise Luft, gefördert wird.
